# EUROPÄISCHE PATENTSCHRIFT

(11) **EP 0 585 763 B1**
(45) Veröffentlichungstag und Bekanntmachung des Hinweises auf die Patenterteilung: **02.05.1997**
(21) Anmeldenummer: 93113395.3
(22) Anmeldetag: 23.08.1993
(51) Int. Cl.: E01B 25/00

(54) **Verfahren und Maschine zum Befestigen von Statorpaketen an Magnetschwebebahnfahrwegen mittels Verschraubungen**
Method and device for fixing stators to a magnetic levitation transport system by means of bolting
Méthode et dispositif pour la fixation par vissage des stators aux systèmes de transport à lévitation magnétique

(30) Priorität: 26.08.1992 DE 4228310
(43) Veröffentlichungstag der Anmeldung: 09.03.1994
(73) Patentinhaber: Magnetbahn GmbH, D-82319 Starnberg (DE)
(72) Erfinder: Rampelmann, Reinhard, Dipl.-Ing, D-82319 Starnberg (DE); Rosin, Christian, Dipl.-Ing, D-86934 Reichling (DE)
(74) Vertreter: Vogl, Leo, Dipl.-Ing.

(56) Entgegenhaltungen:
- DE-C- 3 404 061
- ZEITSCHRIFT FUR EISENBAHNWESEN UND VERKEHRSTECHNIK, GLASERS ANNALEN Bd. 105, Nr. 7/8 , Juli 1981 , BERLIN DE Seiten 205 - 215 HILLIGES ET AL. 'Der Fahrweg der Transrapid Versuchsanlage Emsland (TVE)'

## Beschreibung

Die Erfindung betrifft ein Verfahren und eine Maschine zum Befestigen von Statorpaketen an Magnetschwebebahnfahrwegen mittels Verschraubungen, bei dem für die lagegenauen Bohrungen und Absenkungen an den Magnetschwebebahnfahrwegen eine EDV/NC-gesteuerte Maschine verwendet wird. Die an den Stahlfahrwegträgern anzubringenden Statorpakete dienen als Teil von Langstatoren dem zumindest teilweise Tragen und dem Antrieb der sich auf den längs der Fahrwege bewegenden Magnetschwebebahnfahrzeuge und weisen demgemäß hohe Toleranzanforderungen auf. Aus der DE 34 04 061 C1 ist es bekannt, zum Verschrauben von Ausrüstungsteilen an Tragkonstruktionen von Fahrwegen die lagegenauen Bohrungen und Senkungen mittels computergesteuerter Maschinen auszuführen und die Ausrüstungsteile dann zu verschrauben. Dabei werden die Maschinen auf Führungsschienen beiderseits des auszurüstenden Fahrwegs geführt. Dabei müssen die Bohrköpfe mindestens vier Freiheitsgrade in der Bewegungsrichtung aufweisen (Verstellbarkeit nach Höhe, Tiefe, Länge und Querneigung). Nachteilig hierbei sind die zusätzlich erforderlichen Führungsschienen und die große Anzahl der Freiheitsgrade der Bohrköpfe, die die Bohrgenauigkeit einschränken bzw. bei gleicher Bohrgenauigkeit die Maschine und das Verfahren verteuern.

Aufgabe der vorliegenden Erfindung ist es daher, ein Verfahren zum Ausrüsten von Magnetschwebebahnfahrwegen mit Statorpaketen und eine Maschine zur Durchführung des Verfahrens anzugeben, bei dem auf die zusätzlichen Führungsschienen verzichtet werden kann und bei dem die Maschine einfacher aufgebaut und dabei bei gleicher Genauigkeit preiswerter ist. Diese Aufgabe wird durch ein Verfahren nach Anspruch 1 sowie durch eine Maschine nach Anspruch 2 gelöst. Vorteilhafte Aus- und /oder Weiterbildungen der Erfindung sind den Unteransprüchen zu entnehmen. Die Maschine orientiert sich erfindungsgemäß an den Oberkanten des Fahrwegs, an den Seitenführungsschienen und an einem oder mehreren bereits erstellten Bohrlöchern des benachbarten Statorpakets oder zu Beginn der Ausrüstung an einer Zentriermarke und stellt so den geometrischen Bezug längs und quer zur Fahrtrichtung durch ihre Konstruktion her. Dadurch wird eine exakte Lage der Bohrungen mit relativ einfachen Mitteln und ohne zusätzliche Führungsschienen für die Maschine erreicht. Die Erfindung wird nachfolgend anhand der Figuren für ein besonders bevorzugtes Ausführungsbeispiel näher erläutert.

Es zeigen:
- Figur 1: die Aufsicht auf eine erfindungsgemäße besonders bevorzugte Maschine, die sich auf einem Teilausschnitt eines auszurüstenden Stahlfahrwegs befindet;
- Figur 2: die Seitenansicht der Maschine und den Querschnitt des Stahlfahrwegs aus Figur 1;
- Figur 3: ein an der Fahrbahnunterseite befestigtes Statorpaket;
- Figur 4: den gleichzeitigen Einsatz von zwei erfindungsgemäßen Ausrüstungsmaschinen.

Die Maschine weist einen verformungsfreien Rahmen 1 vorzugsweise aus Stahl in der Grundform eines gleichschenkligen Dreiecks auf und liegt mit zwei Auflagerpunkten 2 auf der Oberkante auf der zu bearbeitenden Fahrwegseite A und mit einem Auflagerpunkt 3 auf der Oberseite der nicht zu bearbeitenden Fahrwegseite B auf. Die Auflagerpunkte 2, 3 bestehen vorzugsweise aus Halbkugeln, sind fest mit dem Rahmen 1 verbunden und stellen eine im Grundriß angeordnete Dreiecksform dar. So wird ein Bezug zu der Oberkante der Fahrbahn im Teilbereich des zu befestigenden Statorpakets 21 hergestellt. Der Schlitten 4 weist zwei Doppelbohrköpfe 5 mit Senkvorrichtung auf und ist quer zur Fahrtrichtung in y-Richtung beweglich. Die Laufrollen 6, 7 dienen der Seitenführung der Maschine. Dabei weisen die Laufrollen 6 fest mit dem Rahmen 1 verbundene Radachsen auf, während die Rolle 7 mit einer Druckvorrichtung 8, die einen elektrischen Weggeber enthält, gegen die Seitenführungsschiene b der Fahrwegseite B drückt. Dadurch werden die Rollen 6 gegen die Seitenführungsschiene a an der Fahrwegseite A gedrückt und stellen so eine tangentiale Lage des Schlittens 4 zu dem Fahrbahnverlauf sicher. Mit dem in der Druckvorrichtung 8 enthaltenen elektrischen Weggeber wird die tatsächlich vorhandene Spur weiter zwischen den Seitenführungsschienen a, b ermittelt. Besonders sicher ist die Messung, wenn auch bei den Rollen 6 noch Weggeber 61 vorhanden sind, da dann Abnutzungen der Rollen 6 für die Messung der Spurweite unbeachtlich sind. Die Spindelvorrichtung 9 führt die Feineinstellung der Ausrüstungsmaschine in x-Richtung (Fahrtrichtung) aus durch Bezug zu einer bereits vorhandenen Bohrung 91 des benachbarten Statorpakets und stellt das aus der Raumkurvengeometrie abgeleitete x-Maß ein. Beim ersten Statorpaket einer Fahrwegseite wird eine Zentriermarke verwendet. Besonders vorteilhaft ist es aus Überwachungsgründen, zur Kontrolle des Einstellvorgangs in x-Richtung zur Vermeidung von Unregelmäßigkeiten und systematischen Fehlern einen zusätzlichen elektronischen Weggeber 10 vorzusehen, der sich an dem annähernd radial angeordneten zweiten Bohrloch 92 des benachbarten Statorpakets orientiert. Besonders vorteilhaft ist es, den Rahmen 1 auf der dem Bohrkopf gegenüberliegenden Seite mit einer hydraulischen Presse 11 unterhalb des Auflagerpunkts 3 an den Rahmen 1 anzudrücken, um ein Abheben der Maschine durch die Antriebskräfte der Bohrköpfe 5 und ein Verschieben in y-Richtung während des Bohrens und Senkens zu verhindern. Für die Einstellung der Statorpakete 21 senkrecht zur Fahrtrichtung (z-Richtung) weisen die Bohrköpfe 5 integrierte Weggeber in z-Richtung für Senkbohrungen auf. Diese Senkbohrungen stellen die Referenzflächen 20 her, auf die die Nutsteine 22 der Statorpakete 21 durch die Verschraubung gedrückt werden. Die Maschine weist vorteilhafterweise weiterhin auf der Fahrbahnoberseite ablaufenden Räder 12 zum Transport der Maschine auf der Fahrbahn auf. Diese Räder können vorzugsweise automatisch oder auch manuell angehoben werden, so daß die Maschine dann mit den Auflagerpunkten 2, 3 auf der Fahrbahnoberkante aufliegt. Der Ablauf der Bohrungen und Senkungen für ein Statorpaket sieht vorteilhafterweise folgendermaßen aus:

Zunächst wird die Maschine so bewegt, daß die Einstellvorrichtung 9 über einen konisch angeordneten Dorn 90 in die bereits vorhandene Bohrung 91 des benachbarten Statorpakets eingelegt und dann die Maschine mit Hilfe der Einstellvorrichtung 9 fein eingestellt werden kann. Besonders vorteilhaft ist es, zur Kontrolle der x-Einstellung mit dem Wert der Messung des Wertweggebers 10 den Rechner die x-Positionierung überprüfen zu lassen. Anschließend wird die Maschine durch das Anheben der Laufräder 12 auf die Auflagerpunkte 2, 3 abgesenkt und vorteilhafterweise mit der hydraulischen Presse 11 gegen Lageänderungen gesichert. Vorteilhafterweise wird dann nochmals die Einstellung der x-Richtung überprüft. Der Rechner berechnet dann aus den Werten der Weggeber 8 und 61, den geometrischen Vorgaben der Raumkurvengeometrie und den Ergebnissen der Abnahmemessungen die optimale y-Einstellung der Schlitten 4 und damit der Doppelbohrköpfe 5 und steuert diese y-Einstellung. Weiterhin wird eine Optimierungsberechnung für die Senktiefe in z-Richtung ausgeführt. Schließlich werden die Bohrungen und Senkbohrungen mit dem Doppelbohrkopf 5 ausgeführt und so die Referenzfläche 20 hergestellt. Danach können die Statorpakete 21 mit den in ihnen enthaltenen Nutsteinen 22 an die Unterseite der Fahrbahn A dermaßen mit Schrauben 23 angeschraubt werden, daß die Oberseiten der Nutsteine 22 die Referenzfläche 20 vollständig berühren und so die Statorpakete 21 eine optimale Lage einnehmen (Figur 3). Nach der Abarbeitung einer Fahrbahnseite A kann die gegenüberliegende Fahrbahnseite B entsprechend bearbeitet werden. Sofern eine schnellere Bearbeitung gewünscht wird, kann auch gleichzeitig auf beiden Fahrbahnseiten jeweils eine Maschine die Bearbeitung ausführen, wie in Figur 4 dargestellt, da dabei entstehende langwellige Toleranzen die geforderte Genauigkeit nicht beeinflussen.

## Patentansprüche

1. Verfahren zum Befestigen von Statorpaketen (21) an Magnetschwebebahnfahrwegen mittels Verschraubungen, bei dem für die lagegenauen Bohrungen und Absenkungen an den Magnetschwebebahnfahrwegen eine EDV/NC-gesteuerte Maschine verwendet wird, dadurch gekennzeichnet, daß die Maschine jeweils die Bohrungen für ein Statorpaket ausführt, auf dem auszurüstenden Fahrweg fortbewegt wird und sich bei den Bohrungen und Senkungen in ihrer Einstellung an den Oberkanten des Fahrwegs (A, B), den Seitenführungsschienen (a, b) und einem oder mehreren bereits vorhandenen Bohrlöchern (91, 92) des Nachbarstatorpakets orientiert.

2. Maschine zum Ausführen des Verfahrens nach Anspruch 1, dadurch gekennzeichnet, daß die Maschine einen Rahmen (1) in der Grundform eines gleichschenkligen Dreiecks aufweist, der zwei Auflagerpunkte (2) zur Auflage auf der Oberseite der zu bearbeitenden Fahrbahnseite (Fahrbahnseite A) und einen Auflagerpunkt (3) zur Auflage auf der Oberseite der nicht zu bearbeitenden Fahrbahnseite (Fahrbahnseite B) aufweist,
daß zur Seitenführung zwei Laufrollen (6) der Maschine an den Seitenführungsschienen (a) der Fahrbahnseite (A) anliegen, deren Achsen fest mit dem Rahmen verbunden sind und ein Rad (7) mittels einer Druckvorrichtung (8) auf die Seitenführungsschiene (b) der Fahrbahnseite (B) anpreßbar ist, so daß alle drei Räder (6, 7) auf den Seitenführungsschienen (a, b) anliegen,
und diese Druckvorrichtung (8) mit einem Weggeber zur Ermittlung der Spurweite ausgerüstet ist,
daß eine elektronisch steuerbare Spindelvorrichtung (9), die sich an einem oder mehreren bereits vorhandenen Bohrungen (91, 92) des benachbarten Statorpaketes orientiert, zur Feineinstellung der Maschinenposition in Fahrtrichtung (x-Richtung) mit dem aus der Raumkurvengeometrie abgeleiteten x-Maß vorhanden ist,
daß die Bohrköpfe (5) der Maschine auf einem Schlitten (4) angeordnet sind, der quer zur Fahrtrichtung (y-Richtung) unterhalb der Fahrbahn beweglich ist, wobei die Einstellwerte aus der Raumkurvengeometrie, den Messungen der Weggeber (8) und den Abnahmemessungen berechnet werden, und
daß zur Einstellung der Statorpakete senkrecht zur Fahrtrichtung (z-Richtung) Senkvorrichtungen zur Herstellung von Referenzflächen (20), auf die Nutsteine (22) der Statorpakete (21) durch Verschraubung anpreßbar sind, vorhanden sind.

3. Verfahren nach Anspruch 1, dadurch gekennzeichnet, daß die Maschine während des Bohr- und Senkvorgangs mittels einer hydraulischen Presse (11) auf der Fahrbahnseite (B) festgeklemmt wird, um ein Abheben und Verschieben der Maschine zu verhindern.

4. Verfahren nach Anspruch 1 oder 3, dadurch gekennzeichnet, daß zwei zusätzliche Weggeber (61) bei den Laufrollen (6) auf Fahrbahnseite (A) die Spurweite überprüfen.

5. Verfahren nach Anspruch 1, 3 oder 4, dadurch gekennzeichnet, daß ein zusätzlicher Weggeber (10) die x-Richtung überprüft.

6. Verfahren nach Anspruch 1, 3, 4 oder 5, dadurch gekennzeichnet, daß zwei Maschinen gleichzeitig zur Bearbeitung der linken und rechten Fahrbahnseite des zu bearbeitenden Magnetschwebebahnfahrwegs eingesetzt werden.

7. Maschine nach Anspruch 2, dadurch gekennzeichnet, daß eine hydraulische Presse (11) zum Festklemmen der Maschine auf der Fahrbahnseite (B) während des Senk- und Bohrvorgangs vorhanden ist.

8. Maschine nach Anspruch 2 oder 7, dadurch gekennzeichnet, daß zwei zusätzliche Weggeber (61) zum Überprüfen der Spurweite bei den Laufrollen (6) vorhanden sind.

9. Maschine nach Anspruch 2, 7 oder 8, dadurch gekennzeichnet, daß ein zusätzlicher Weggeber (10) zur Überprüfung der x-Richtung vorhanden ist.

10. Maschine nach Anspruch 2, 7, 8 oder 9, dadurch gekennzeichnet, daß die Maschine zum Transport auf der Fahrbahn (A, B) Räder (12) aufweist, die während des Bohrvorgangs angehoben sind.

## Claims

1. Method of fastening stator packets (21) to magnetic suspension railway travel paths by means of screw couplings, in which an EDV/NC-controlled machine is used for the positionally accurate drillings and sinkings of the magnetic suspension railway travel paths, characterised thereby that the machine carries out each time the drillings for one stator packet, is advanced on the travel path to be equipped and for the drillings and sinkings orients itself in its setting at the upper edges of the travel path (A, B), the lateral guide rails (a, b) and one or more bore holes (91, 92), which are already present, of the adjacent stator packet.

2. Machine for carrying out the method according to claim 1, characterised thereby that the machine comprises a frame (1) in the basic form of an equilateral triangle, which has two support points (2) for support on the upper side of the side of the travel path (travel path side A) to be processed and a support point (3) for support on the upper side of the side of the travel path (travel path side B) not to be processed, that for lateral guidance two rollers (6) of the machine bear on the lateral guide rails (a) of the travel path side (A), the axles of which rollers are firmly connected with the frame, and a wheel (7) is pressable by mans of a pressure device (8)against the lateral guide rails (b) of the travel path side (B) so that all three wheels (6, 7) bear on the lateral guide rails (a, b), and this pressure device (8) is equipped with a travel transmitter for detection of the track width, that an electronically controllable spindle device (9), which orients itself at one or more bores (91, 92), which are already present, of the adjacent stator packet is present for the fine setting of the machine position in travel direction (x direction) by the x dimension derived from the spatial curve geometry, that the drilling heads (5) of the machine are arranged on a slide (4) which is movable transversely to the travel direction (y direction) below the travel path, wherein the setting values are calculated from the spatial curve geometry,
dimensions of the travel transmitter (8) and works acceptance dimensions, and that for the setting of the stator packets perpendicularly to the travel direction (z direction) sinking devices for the production reference surfaces (20), on which groove blocks (22) of the stator packets (21) are pressable by screw connections, are present.

3. Method according to claim 1, characterised thereby that during the drilling and sinking operation the machine is firmly clamped on the travel path side (B) by means of a hydraulic press (11) so as to prevent a lifting off and displacing of the machine.

4. Method according to claim 1 or 3, characterised thereby that two additional travel transmitters (61) at the rollers (6) on travel path side (A) check the track width.

5. Method according to claim 1, 3 or 4, characterised thereby that an additional travel transmitter (10) checks the x direction.

6. Method according to claim 1, 3, 4 or 5, characterised thereby that two machines are used at the same time for the processing of the left and right travel path sides of the magnetic suspension railway travel path to be processed.

7. Machine according to claim 2, characterised thereby that a hydraulic press (11) is present for the firm clamping of the machine on the travel path side (B) during the sinking and drilling operation.

8. Machine according to claim 2 or 7, characterised thereby that two additional travel transmitters (61) are present for checking the track width at the rollers (6).

9. Machine according to claims 2, 7 or 8, characterised thereby that an additional travel transmitter (10) is present for checking the x direction.

10. Machine according to claims 2, 7, 8 or 9, characterised thereby that the machine has wheels (12), which are raised during the drilling operation, for transport on the travel path (A, B).

## Revendications

1. Procédé pour la fixation de paquets de stator (21) sur des voies ferroviaires à sustentation magnétique au moyen de vissages, suivant lequel on utilise une machine pilotée par ordinateur et à commande numérique pour le positionnement exact des perçages et l'abaissement sur les voies ferroviaires à sustentation magnétique, caractérisé en ce que la machine exécute des perçages respectivement pour un paquet de stator et oriente son réglage pour l'exécution des perçages et des abaissements le long des bords supérieurs de la voie (A, B), des rails latéraux de guidage (a, b) et suivant un ou plusieurs trous de perçage (91, 92) déjà existants du paquet de stator voisin.

2. Machine pour la mise en oeuvre du procédé selon la revendication 1, caractérisée en ce que la machine présente un bâti (1) dont la forme de base est un triangle isocèle et qui présente deux points d'appui (2) sur la face supérieure du côté de la voie à travailler (côté de voie A) et un point d'appui (3) sur la face supérieure du côté de voie non travaillé (côté de voie B),
en ce que pour le guidage latéral, deux galets de roulement (6) de la machine s'appliquent contre les rails de guidage latéral (a) du côté (A) de la voie et leurs axes sont reliés de manière solidaire au bâti, en ce qu'une roue (7) est pressée sur le rail de guidage latéral (b) du côté (B) de la voie au moyen d'un dispositif de pression (8) si bien que les trois roues (6, 7) s'appliquent contre les rails de guidage latéral (a, b), ce dispositif de pression (8) étant équipé d'un indicateur de trajectoire afin de déterminer la largeur de la voie, en ce qu'il est prévu un dispositif à broches (9) commandé électroniquement qui s'oriente suivant un ou plusieurs perçages déjà existants (91, 92) du paquet voisin de stator, en vue du réglage de précision de la position de la machine dans le sens de la marche (direction x) à l'aide de la mesure x déduite de la géométrie spatiale des courbes, en ce que les têtes de perçages (5) de la machine sont disposées sur un chariot (4) mobile en dessous de la voie transversalement au sens de la marche (direction y), les valeurs de réglage déduites étant calculées à partir de la géométrie spatiale des courbes, des mesures des indicateurs de trajectoire (8) et des mesures de prélèvement,
et en ce que pour le réglage des paquets de stator perpendiculairement au sens de la marche (direction z), il est prévu des dispositifs d'abaissement produisant des surfaces de référence (20) contre lesquelles sont pressés les coulisseaux (22) des paquets de stator (21) par vissage.

3. Procédé selon la revendication 1, caractérisé en ce que la machine est calée et serrée sur le côté (B) de la voie pendant la procédure de perçage et d'abaissement au moyen d'une presse hydraulique (11) pour empêcher un soulèvement et un déplacement de la machine.

4. Procédé selon la revendication 1 ou 3, caractérisé en ce que deux indicateurs supplémentaires de trajectoire (61) contrôlent la largeur de voie au niveau des galets de roulement (6) sur le côté (A) de la voie.

5. Procédé selon la revendication 1, 3 ou 4, caractérisé en ce qu'un indicateur de trajectoire supplémentaire (10) contrôle la direction x.

6. Procédé selon la revendication 1, 3, 4 ou 5, caractérisé en ce que deux machines interviennent simultanément pour le travail sur le côté gauche et droit de la voie ferroviaire à sustentation magnétique.

7. Machine selon la revendication 2, caractérisée en ce qu'une presse hydraulique (11) est prévue pour le calage et le serrage de la machine sur le côté (B) de la voie pendant la procédure de perçage et d'abaissement.

8. Machine selon la revendication 2 ou 7, caractérisée en ce que deux indicateurs de trajectoire (61) supplémentaires sont prévus pour le contrôle de la largeur de voie au niveau des galets de roulement (6).

9. Machine selon la revendication 2, 7 ou 8, caractérisée en ce qu'un indicateur de trajectoire supplémentaire (10) est prévu pour le contrôle de la direction x.

10. Machine selon la revendication 2, 7, 8 ou 9, caractérisée en ce que la machine présente, pour le transport sur la voie (A, B), des roues (12) qui sont soulevées pendant la procédure de perçage.
